# EUROPÄISCHE PATENTSCHRIFT

(11) **EP 0 997 416 B1**
(45) Veröffentlichungstag und Bekanntmachung des Hinweises auf die Patenterteilung: **25.02.2004**
(21) Anmeldenummer: 99114489.0
(22) Anmeldetag: 23.07.1999
(51) Int. Cl.: B65H 19/22

(54) **Verfahren zum Aufführen einer Materialbahn auf einen Tambour und Vorrichtung zur Durchführung des Verfahrens**
Method for leading a web onto a roller and device to execute the method
Méthode pour guider une bande de matériau sur un tambour et dispositif pour la réalisation de cette méthode

(30) Priorität: 22.10.1998 DE 19848806
(43) Veröffentlichungstag der Anmeldung: 03.05.2000
(73) Patentinhaber: Voith Paper Patent GmbH, 89522 Heidenheim (DE)
(72) Erfinder: Möller, Roland, 89542 Herbrechtingen (DE); Leitenberger, Werner, 88281 Schlier (DE); Maurer, Jörg, Dr., 89555 Steinheim (DE)

(56) Entgegenhaltungen:
- EP-A- 0 658 504
- EP-A- 0 820 946
- WO-A-98/39515
- DE-A- 4 401 959

## Beschreibung

Die vorliegende Erfindung betrifft ein Verfahren zum Aufführen einer Materialbahn auf einen Tambour, insbesondere in einer Papierherstellungsmaschine, bei welchem der Anfang der aufzuführenden Materialbahn um eine dem Tambour vorgeschaltete Trommel herumgeführt und vor dem Aufführen auf den Tambour einer Vorbereitungsstation wie beispielsweise einem Ausschußauflöser zugeführt wird. Darüber hinaus betrifft die Erfindung eine Vorrichtung zur Durchführung eines solchen Verfahrens.

Ein solches Aufführen einer Materialbahn auf einen Tambour ist beispielsweise zu Beginn eines Wickelvorgangs erforderlich, um den Bahnanfang auf einen Leertambour aufzuwickeln. Ebenso ist ein solcher Aufführvorgang bei einem Bahnabriß erforderlich, um einen neuen Bahnanfang auf den angewickelten Tambour oder einen Leertambour aufzuführen. Dafür wird der Leertambour oder der angewickelte Tambour auf die Trommel aufgesetzt, nachdem der bisher bewickelte Tambour entfernt wurde.

Vor dem Aufführen des Bahnanfangs wird dieser einem Ausschußauflöser zugeführt, in welchem die Aufführspitze der Materialbahn abgetrennt wird. Die Aufführspitze wird also zunächst nach dem Herumführen um die dem Tambour vorgeschaltete Trommel in den Ausschußauflöser abgeleitet. Nach dem Breitfahren der Materialbahn unter kontinuierlichem Abführen derselben in den Ausschußauflöser wird die Materialbahn durchtrennt und erst dann auf den leeren oder angewickelten Tambour aufgeführt.

Ein Problem bei einem derartigen Verfahren besteht darin, daß sich die Materialbahn vor dem Durchtrennen auf den Tambour selbst aufführt. Dieses Problem tritt verstärkt bei hohen Maschinengeschwindigkeiten auf.

Es ist daher bereits versucht worden, dieses Problem dadurch zu lösen, daß die dem Tambour vorgeschaltete Trommel als besaugte Trommel ausgeführt, in der Trommel also ein Unterdruck erzeugt wird, der über entsprechende Öffnungen in der Trommel auf die Materialbahn wirkt und diese an der Trommel festhält. Zwar kann hiermit ein Selbstaufführen der Materialbahn auf den angewickelten Tambour oder den Leertambour weitgehend vermieden werden. Durch den Unterdruck in der Trommel wird jedoch die Abnahme der Bahn zur Ableitung in den Ausschußauflöser erschwert. Eine derartig besaugte Trommel ist beispielsweise aus der nicht vorveröffentlichten europäischen Patentanmeldung EP 0 997 415 A1 des Anmelders bekannt.

Der Erfindung liegt die Aufgabe zugrunde, ein Verfahren der eingangs genannten Art so weiterzubilden, daß ein Selbstaufführen der Materialbahn auf den Leertambour oder den angewickelten Tambour soweit wie möglich verhindert wird, ohne dadurch die Bahnabnahme von der dem Tambour vorgeschalteten Trommel zu erschweren. Außerdem soll eine geeignete Vorrichtung zur Durchführung dieses Verfahrens angegeben werden.

Diese Aufgabe wird dadurch gelöst, daß die Materialbahn vor dem Aufführen auf den Tambour mittels Blasluft vom Tambour ferngehalten wird.

Eine geeignete erfindungsgemäße Vorrichtung zum Aufführen einer Materialbahn auf einen Tambour, insbesondere in einer Papierherstellungsmaschine, bei welchem der Anfang der aufzuführenden Materialbahn um eine dem Tambour vorgeschaltete Trommel herumgeführt und vor dem Aufführen auf den Tambour einer Vorbereitungsstation wie beispielsweise einem Ausschußauflöser zugeführt wird, ist dadurch gekennzeichnet, dass ein Blasbalken quer zur Bahnlaufrichtung, im Bereich zwischen Tragtrommel und Tambour und unterhalb der Berührlinie des Tambours an der Tragtrommel angeordnet ist, der mit mindestens einer Austrittsöffnung für die Blasluft, Mitteln zur Zuführung von Blasluft zum Blasbalken und Steuermitteln zum Steuern des Einbringens von Blasluft versehen ist.

Durch das Fernhalten der Materialbahn vom angewickelten Tambour oder vom Leertambour mittels Blasluft wird ein Selbstaufführen der Materialbahn auf den angewickelten Tambour oder den Leertambour wirksam verhindert, ohne daß ein Besaugen der dem Tambour vorgeschalteten Trommel erforderlich ist. Die Bahnabnahme ist bei dem erfindungsgemäßen Verfahren daher problemlos möglich. Sie wird durch die Blasluft nur unwesentlich beeinflußt.

Bevorzugt werden der auf die Trommel aufgesetzte Leertambour oder der an die Trommel angepresste angewickelte Tambour stromabwärts der Berührlinie von Trommel und Tambour mit entgegen der Bahnlaufrichtung gerichteter Blasluft beaufschlagt. Die Blasluft bildet dadurch eine Art Luftmesser, welches zwischen die Materialbahn und den Leertambour bzw. den angewickelten Tambour einschneidet und dadurch verhindert, daß die Materialbahn auf den Leertambour oder den angewickelten Tambour selbst aufführt. Dabei hat es sich als vorteilhaft herausgestellt, wenn die Blasluft unter einem flachen Winkel auf die Mantelfläche des Leertambours oder des angewickelten Tambours eingebracht wird.

Nach einer weiteren Ausgestaltung der Erfindung wird die Blasluft zumindest zeitweise über die gesamte Breite der Materialbahn eingebracht. Durch diese Ausgestaltung wird ein Selbstaufführen besonders sicher verhindert und die Materialbahn gleichmäßig vom Leertambour bzw. vom angewickelten Tambour weggeführt.

Nach einer weiteren Ausgestaltung der Erfindung wird die Blasluft zumindest zeitweise nur in einem Teilbereich der Materialbahn, insbesondere im Bereich der Aufführspitze, eingebracht. Hierdurch kann Blasluft eingespart werden, ohne daß die Gefahr des Selbstaufführens erhöht oder die Führung der Materialbahn verschlechtert wird.

Nach einer weiteren Ausgestaltung der Erfindung wird die Blasluft bei einem Aufführvorgang automatisch eingeschaltet. Der Betrieb der Vorrichtung wird hierdurch vereinfacht. Dabei ist es bevorzugt, wenn die Blasluft zeitverzögert zum Beginn des Aufführvorgangs eingeschaltet wird, wodurch wiederum Blasluft eingespart werden kann.

Nach einer weiteren Ausgestaltung der Erfindung wird die Blasluft bei einem Bahnabriß über die Abrißsteuerung aktiviert. Die Aktivierung der Blasluft kann hierdurch vereinfacht werden.

Nach einer weiteren Ausgestaltung der Erfindung wird die Blasluft von einem vorbestimmten Abstand aus eingebracht. Der Abstand wird dabei bevorzugt über mindestens einen Abstandssensor eingestellt. Über den vorbestimmten Abstand kann die Wirkung der Blasluft an die jeweiligen Gegebenheiten vorteilhafterweise angepaßt werden. Beispielsweise kann dabei die Beschaffenheit der Materialbahn und die Bahnlaufgeschwindigkeit berücksichtigt werden.

Die Verwendung eines Blasbalkens zur Durchführung des erfindungsgemäßen Verfahrens ist konstruktiv unaufwendig und gleichzeitig besonders wirkungsvoll. Durch die Verstellbarkeit des Blasbalkens zwischen einer Blasstellung, in welcher der Blasbalken insbesondere an die Mantelfläche des Leertambours oder des angewickelten Tambours angenähert ist, und einer zugerückgezogenen Stellung kann ein geeigneter Abstand zwischen dem Blasbalken und der jeweiligen Mantelfläche eingestellt werden, ohne den Normalbetrieb der Maschine zu stören.

Nach einer weiteren Ausgestaltung der Erfindung ist eine Positioniereinrichtung vorgesehen, durch welche der Blasbalken auf einen vorbestimmten Abstand zum Leertambour oder zum angewickelten Tambour einstellbar ist. Die Positoniereinrichtung umfaßt dabei bevorzugt mindestens einen Abstandssensor. Durch diese Positioniervorrichtung kann die Verschiebung des Blasbalkens in geeigneter Weise erfolgen.

Die Positioniereinrichtung ist bei einem Bahnabriß bevorzugt automatisch aktivierbar. Bevorzugt wird dann der Blasbalken durch die aktivierte Positioniereinrichtung auf den vorbestimmten Abstand zum Leertambour oder zum angewickelten Tambour verfahren. Ebenfalls bevorzugt wird der Blasvorgang bei aktivierter Positioniervorrichtung zeitverzögert ausgelöst. Der Einsatz der erfindungsgemäßen Vorrichtung zur Verhinderung eines Selbstaufführens ist hierdurch vereinfacht. Außerdem wird Blasluft eingespart.

Nach einer weiteren Ausgestaltung der Erfindung erstreckt sich der Blasbalken über die gesamte Breite der Materialbahn. Der Vorteil dieser Ausgestaltung besteht darin, daß die gesamte Materialbahn mit Blasluft beaufschlagt werden kann.

Durch Vorsehen mindestens einer separat ansteuerbaren Blaszone kann die Blasluft vorteilhafterweise nur in bestimmten Bereichen der Materialbahn aufgebracht werden. Insbesondere kann die Blasluft nur im Bereich der Aufführspitze der Materialbahn aufgebracht werden. Auch hierdurch wird Blasluft eingespart.

Ein Ausführungsbeispiel der Erfindung ist in der Zeichnung dargestellt und wird nachfolgend beschrieben. Es zeigt, in schematischer Darstellung,
- Fig. 1: eine Seitenansicht einer Wickelvorrichtung mit erfindungsgemäßer Vorrichtung zum Verhindern eines Seibstaufführens der Materialbahn.

Die in Fig. 1 dargestellte Wickelvorrichtung umfaßt ein auf einem Maschinenboden 1 angeordnetes Gestell 2 mit einer darin gemäß Pfeil 1 drehbar gelagerten Tragtrommel 3, durch welche eine Materialbahn 4 auf einen Tambour 5 aufwickelbar ist. Der Tambour 5 ist dabei in einem Gestell 6 in Richtung auf die Tragtrommel 3 gemäß Pfeil II verschiebbar und gemäß Pfeil III drehbar gelagert, welches seinerseits auf dem Maschinenboden 1 angeordnet ist.

Der Tambour 5 ist als angewickelter Tambour strichpunktiert dargestellt, welcher an die Tragtrommel 3 angepresst ist. Mit durchgezogener Linie dargestellt ist ein Leertambour 7, welcher bei einem Tambourwechsel auf die Tragtrommel 3 aufgesetzt und gemäß Pfeil IV um diese herumgeführt wird, um in das Gestell 6 anstelle eines vollen Tambours 5 eingesetzt zu werden.

Im Bereich zwischen Tragtrommel 3 und Tambour 5 und unterhalb der Berührlinie A des Tambours 5 an der Tragtrommel 3 ist ein Blasbalken 8 angeordnet, welcher sich insbesondere über die gesamte Bahnbreite der Materialbahn 4 erstreckt und an einer Führungseinheit 9 gemäß Pfeil V verschiebbar geführt ist. Der Blasbalken 8 weist Luftaustrittsöffnungen 10 auf, über welche Blasluft in Richtung des Pfeils VI ausblasbar ist. Mit durchgezogener Linie ist eine Stellung des Blasbalkens 8 dargestellt, in welcher dieser der Mantelfläche des Leertambours 7 derart angenähert ist, daß die Luftaustrittsöffnungen des Blasbalkens 10 zur Mantelfläche des Leertambours 7 einen vorbestimmten Abstand aufweisen. Der Abstand wird dabei über einen Abstandssensor 11 eingestellt, beispielsweise über eine Photozelle. Strichpunktiert dargestellt ist eine Stellung des Blasbalkens 8, in welcher dieser der Mantelfläche eines angewickelten Tambours 5 angenähert ist und zu dieser einen vorbestimmten, über den Abstandssensor 11 eingestellten Abstand aufweist. Nicht dargestellt ist die vollständig zurückgezogene Stellung des Blasbalkens 8.

Wie man sieht, ist der Blasbalken 8 mit den Luftaustrittsöffnungen 10 so angeordnet, daß die Blasluft gemäß Pfeil VI unter einem flachen Winkel α auf die Mantelfläche des Leertambours 7 oder des angewickelten Tambours 5 auftrifft. Die Blasluft wirkt dadurch als Luftmesser, durch welches die Materialbahn 4 von der Mantelfläche des Leertambours 7 bzw. des angewickelten Tambours 5 ferngehalten wird. Die um die Tragtrommel 3 herumgeführte Materialbahn 4, die von dieser beispielsweise mittels eines Schabers 12 abgenommen wird, kann so in einen unterhalb der Wikkelvorrichtung befindlichen, nicht dargestellten Ausschußauflöser gemäß Pfeil VII abgeführt werden.

Der Abstandssensor 11 bildet mit einer nicht dargestellten Steuervorrichtung eine Positoniereinrichtung, durch welche der Blasbalken 8 bevorzugt automatisch zwischen seiner Blasstellung und der zurückgezogenen Stellung verschiebbar ist. Bei einem Tambourwechsel oder beim Auftreten eines Bahnabrisses wird die Positioniereinrichtung automatisch aktiviert. Mit Beginn des Aufführvorgangs wird der Blasbalken 8 in seine Blasstellung verfahren und, insbesondere zeitverzögert hierzu, die Blasluft eingeschaltet. Dabei kann zunächst nur eine der Aufführspitze der Materialbahn zugeordnete Blaszone des Blasbalkens 8 aktiviert werden, um Blasluft nur in diesem Bereich auf die Materialbahn 4 aufzubringen. Nach Breitfahren der Materialbahn 4 wird dann Blasluft über die gesamte Breite des Blasbalkens 8 auf die Materialbahn 4 eingebracht.

Das erfindungsgemäße Aufführverfahren kann insbesondere mit folgenden Schritten durchgeführt werden:
Starten des Aufführvorganges,
automatisches Aktivieren der Positioniereinrichtung und Verfahren des Blasbalkens 8 in seine Blasstellung mit einem vorbestimmten Abstand zur Mantelfläche des Leertambours 7 oder angewickelten Tambours 5 im Falle eines Bahnabrisses,
Zuführen der Materialbahn 4 mit ihrer Aufführspitze zur Tragtrommel 3,
zeitverzögertes Einschalten der Blasluft,
Herumführen der Aufführspitze der Materialbahn 4 um die Tragtrommel 3,
Abnehmen der Aufführspitze von der Tragtrommel 3 und Ableiten derselben in den Ausschußauflöser unter Beibehaltung der Blasluft,
Breitfahren der Materialbahn 4 unter kontinuierlichem Abführen derselben in den Ausschußauflöser und Beibehaltung der Blasluft,
Durchtrennen der Materialbahn 4,
Abschalten der Blasluft und Zurückfahren des Blasbalkens in seine zurückgezogene Stellung,
Aufführen der Materialbahn 4 auf den leeren Tambour 7 oder den angewickelten Tambour 5.

Durch das Beblasen der Materialbahn 4 vor dem eigentlichen Aufführvorgang wird ein Selbstaufführen der Materialbahn 4 auf den Leertambour 7 oder den angewickelten Tambour 5 sicher verhindert. Dabei ist kein Unterdruck in der Tragtrommel 3 erforderlich, so daß die Abnahme der Materialbahn 4 von der Tragtrommel 3 mit dem Schaber 12 problemlos möglich ist. Das Einbringen der Blasluft wird automatisch gesteuert, so daß der gesamte Vorgang einfach durchführbar ist. Der erfindungsgemäße Blasbalken 8 zum Einbringen der Blasluft ist konstruktiv unaufwendig und behindert durch seine Verschiebbarkeit nicht den normalen Betrieb der Wickelvorrichtung.

### Bezugszeichenliste

- 1: Maschinenboden
- 2: Gestell
- 3: Tragtrommel
- 4: Materialbahn
- 5: Tambour
- 6: Gestell
- 7: Leertambour
- 8: Blasbalken
- 9: Führungseinheit
- 10: Luftaustrittsöffnung
- 11: Abstandssensor
- 12: Schaber
- I: Drehrichtung von 3
- II: Verschieberichtung von 5
- III: Drehrichtung von 5
- IV: Verschwenkrichtung von 7
- V: Verschieberichtung von 8
- VI: Blasrichtung
- VII: Abführrichtung
- α: Blaswinkel
- A: Berührlinie von 3 und 5 oder 3 und 7

## Patentansprüche

1. Verfahren zum Aufführen einer Materialbahn (4) auf einen Tambour (5, 7), insbesondere in einer Papierherstellungsmaschine, bei welchem der Anfang der aufzuführenden Materialbahn (4) um eine dem Tambour (5, 7) vorgeschaltete Trommel (3) herumgeführt und vor dem Aufführen auf den Tambour (5, 7) einer Vorbereitungsstation wie beispielsweise einem Ausschußauflöser zugeführt wird,
**dadurch gekennzeichnet,**
**daß** die Materialbahn (4) vor dem Aufführen auf den Tambour (5, 7) mittels Blasluft vom Tambour (5, 7) ferngehalten wird.

2. Verfahren nach Anspruch 1,
**dadurch gekennzeichnet,**
**daß** der auf die Trommel (3) aufgesetzte Leertambour (7) und/oder der an die Trommel (3) angepresste Tambour (5) stromabwärts der Berührlinie (A) von Trommel (3) und Tambour (5, 7) mit entgegen der Bahnlaufrichtung (VII) gerichteter Blasluft beaufschlagt werden.

3. Verfahren nach Anspruch 2,
**dadurch gekennzeichnet,**
**daß** die Blasluft unter einem flachen Winkel (α) auf die Mantelfläche des Tambours (5, 7) eingebracht wird.

4. Verfahren nach einem der vorhergehenden Ansprüche,
**dadurch gekennzeichnet,**
**daß** die Blasluft zumindest zeitweise über die gesamte Breite der Materialbahn (4) eingebracht wird.

5. Verfahren nach einem der vorhergehenden Ansprüche,
**dadurch gekennzeichnet,**
**daß** die Blasluft zumindest zeitweise nur in einem Teilbereich der Materialbahn (4), insbesondere im Bereich der Aufführspitze, eingebracht wird.

6. Verfahren nach einem der vorhergehenden Ansprüche,
**dadurch gekennzeichnet,**
**daß** die Blasluft bei einem Aufführvorgang automatisch eingeschaltet wird.

7. Verfahren nach Anspruch 6,
**dadurch gekennzeichnet,**
**daß** die Blasluft zeitverzögert zum Beginn des Aufführvorgangs eingeschaltet wird.

8. Verfahren nach Anspruch 6 oder 7,
**dadurch gekennzeichnet,**
**daß** die Blasluft bei einem Bahnabriß über die Abrißsteuerung aktiviert wird.

9. Verfahren nach einem der vorhergehenden Ansprüche,
**dadurch gekennzeichnet,**
**daß** die Blasluft von einem vorbestimmten Abstand zur Mantelfläche des Tambours (5, 7) eingebracht wird.

10. Verfahren nach Anspruch 9,
**dadurch gekennzeichnet,**
**daß** der Abstand über mindestens einen Abstandssensor (11) eingestellt wird.

11. Vorrichtung zum Aufführen einer Materialbahn (4) auf einen Tambour (5, 7), insbesondere in einer Papierherstellungsmaschine, bei welchem der Anfang der aufzuführenden Materialbahn (4) um eine dem Tambour (5, 7) vorgeschaltete Trommel (3) herumgeführt und vor dem Aufführen auf den Tambour (5, 7) einer Vorbereitungsstation wie beispielsweise einem Ausschußauflöser zugeführt wird,
**dadurch gekennzeichnet,**
**dass** ein Blasbalken (8) quer zur Bahnlaufrichtung (VII), im Bereich zwischen Tragtrommel (3) und Tambour (5) und unterhalb der Berührlinie (A) des Tambours (5) an der Tragtrommel (3) angeordnet ist, der mit mindestens einer Austrittsöffnung (10) für die Blasluft, Mitteln zur Zuführung von Blasluft zum Blasbalken (8) und Steuermitteln zum Steuern des Einbringens von Blasluft versehen ist.

12. Vorrichtung nach Anspruch 11,
**dadurch gekennzeichnet,**
**daß** der Blasbalken (8) zwischen einer Blasstellung, in welcher der Blasbalken (8) insbesondere an die Mantelfläche des Tambours (5, 7) angenähert ist, und einer zurückgezogenen Stellung verfahrbar ist.

13. Vorrichtung nach Anspruch 12,
**dadurch gekennzeichnet,**
**daß** eine Positioniereinrichtung vorgesehen ist, durch welche der Blasbalken (8) auf einen vorbestimmten Abstand zum Tambour (5, 7) einstellbar ist.

14. Vorrichtung nach Anspruch 13,
**dadurch gekennzeichnet,**
**daß** die Positioniereinrichtung mindestens einen Abstandssensor (11) umfaßt.

15. Vorrichtung nach Anspruch 13 oder 14,
**dadurch gekennzeichnet,**
**daß** die Positoniereinrichtung bei einem Bahnabriß automatisch aktivierbar ist.

16. Vorrichtung nach Anspruch 15,
**dadurch gekennzeichnet,**
**daß** der Blasbalken (8) durch die aktivierte Positioniereinrichtung auf den vorbestimmten Abstand zum Tambour (5, 7) verfahrbar ist.

17. Vorrichtung nach Anspruch 15 oder 16,
**dadurch gekennzeichnet,**
**daß** der Blasvorgang bei aktivierter Positioniereinrichtung zeitverzögert auslösbar ist.

18. Vorrichtung nach einem der Ansprüche 11 bis 17,
**dadurch gekennzeichnet,**
**daß** sich der Blasbalken (8) über die ganze Breite der Materialbahn (4) erstreckt.

19. Vorrichtung nach einem der Ansprüche 11 bis 18,
**dadurch gekennzeichnet,**
**daß** der Blasbalken (8) mindestens eine separat ansteuerbare Blaszone aufweist.

20. Vorrichtung nach Anspruch 19,
**dadurch gekennzeichnet,**
**daß** der Blasbalken (8) eine separat ansteuerbare Blaszone für die Aufführspitze der Materialbahn (4) aufweist.

## Claims

1. Method of threading a material web (4) onto a spool (5, 7), in particular in a papermaking machine, in which the start of the material web (4) to be threaded on is led around a drum (3) connected upstream of the spool (5, 7) and, before being threaded onto the spool (5, 7), is fed to a preparation station such as a broke pulper, **characterized in that**, before being threaded onto the spool (5, 7), the material web (4) is kept away from the spool (5, 7) by means of blown air.

2. Method according to Claim 1, **characterized in that** the empty spool (7) placed on the drum (3) and/or the spool (5) pressed onto the drum (3) have blown air applied to them, aimed counter to the web running direction (VII), downstream of the line of contact (A) between drum (3) and spool (5, 7).

3. Method according to Claim 2, **characterized in that** the blown air is introduced onto the circumferential surface of the spool (5, 7) at a flat angle (α).

4. Method according to one of the preceding claims, **characterized in that** the blown air is introduced, at least for some time, over the entire width of the material web (4).

5. Method according to one of the preceding claims, **characterized in that** the blown air is introduced, at least for some time, only in a subarea of the material web (4), in particular in the area of the threading point.

6. Method according to one of the preceding claims, **characterized in that** the blown air is switched on automatically during a threading operation.

7. Method according to Claim 6, **characterized in that** the blown air is switched on with a time delay at the start of the threading operation.

8. Method according to Claim 6 or 7, **characterized in that** the blown air is activated by the break control system in the event of a web break.

9. Method according to one of the preceding claims, **characterized in that** the blown air is introduced from a predetermined distance to the circumferential surface of the spool (5, 7).

10. Method according to Claim 9, **characterized in that** the distance is set via at least one distance sensor (11).

11. Apparatus for threading a material web (4) onto a spool (5, 7), in particular in a papermaking machine, in which the start of the material web (4) to be threaded on is led around a drum (3) connected upstream of the spool (5, 7) and, before being threaded onto the spool (5, 7), is fed to a preparation station such as a broke pulper, **characterized in that** a blower bar (8) is arranged transversely with respect to the web running direction (VII), in the area between the carrier drum (3) and spool (5) and underneath the line of contact (A) between the spool (5) and the carrier drum (3), and is provided with at least one outlet opening (10) for the blown air, means for feeding blown air to the blower bar (8) and control means for controlling the introduction of blown air.

12. Apparatus according to Claim 11, **characterized in that** the blower bar (8) can be moved between a blowing position, in which the blower bar (8) is in particular brought close to the circumferential surface of the spool (5, 7), and a retracted position.

13. Apparatus according to Claim 12, **characterized in that** a positioning device is provided, by means of which the blower bar (8) can be set to a predetermined distance from the spool (5, 7).

14. Apparatus according to Claim 13, **characterized in that** the positioning device comprises at least one distance sensor (11).

15. Apparatus according to Claim 13 or 14, **characterized in that** the positioning device can be activated automatically in the event of a web break.

16. Apparatus according to Claim 15, **characterized in that** the blower bar (8) can be moved to the predetermined distance from the spool (5, 7) by the activated positioning device.

17. Apparatus according to Claim 15 or 16, **characterized in that** the blowing operation can be triggered with a time delay when the positioning device is activated.

18. Apparatus according to one of Claims 11 to 17, **characterized in that** the blower bar (8) extends over the entire width of the material web (4).

19. Apparatus according to one of Claims 11 to 18, **characterized in that** the blower bar (8) has at least one blowing zone that can be driven separately.

20. Apparatus according to Claim 19, **characterized in that** the blower bar (8) has a blowing zone that can be driven separately for the threading point of the material web (4).

## Revendications

1. Procédé pour engager une bande de matière (4) sur un tambour (5, 7), en particulier dans une machine de fabrication de papier, dans lequel le début de la bande de matière (4) à engager est guidé autour d'un cylindre (3) disposé avant le tambour (5, 7) et amené, avant l'engagement sur le tambour (5, 7), à une station de préparation comme par exemple un broyeur de casses,
**caractérisé en ce que**
la bande de matière (4) est tenue à l'écart du tambour (5, 7) à l'aide d'air de soufflage avant son engagement sur le tambour (5, 7).

2. Procédé selon la revendication 1,
**caractérisé en ce que**
le tambour vide (7) posé sur le cylindre (3) et/ou le tambour (5) pressé contre le cylindre (3) sont soumis, en aval de la ligne de contact (A) du cylindre (3) et du tambour (5, 7), à de l'air de soufflage dirigé contre le sens de défilement de la bande (VII).

3. Procédé selon la revendication 2,
**caractérisé en ce que**
l'air de soufflage est appliqué sur la surface d'enveloppe du tambour (5, 7) selon un angle plat (α).

4. Procédé selon l'une des revendications précédentes,
**caractérisé en ce que**
l'air de soufflage est appliqué au moins par moments sur toute la largeur de la bande de matière (4).

5. Procédé selon l'une des revendications précédentes,
**caractérisé en ce que**
l'air de soufflage est appliqué au moins par moments sur uniquement une région partielle de la bande de matière (4), en particulier dans la région de la pointe d'engagement.

6. Procédé selon l'une des revendications précédentes,
**caractérisé en ce que**
l'air de soufflage est mis en marche automatiquement lors d'une opération d'engagement.

7. Procédé selon la revendication 6,
**caractérisé en ce que**
l'air de soufflage est mis en marche avec une temporisation au début de l'opération d'engagement.

8. Procédé selon la revendication 6 ou 7,
**caractérisé en ce que**
l'air de soufflage est commandé par l'intermédiaire de la commande d'arrachage lors d'un arrachage de la bande.

9. Procédé selon l'une des revendications précédentes,
**caractérisé en ce que**
l'air de soufflage est appliqué depuis une distance prédéterminée par rapport à la surface d'enveloppe du tambour (5, 7).

10. Procédé selon la revendication 9,
**caractérisé en ce que**
la distance est réglée à l'aide d'au moins un capteur de distance (11 ).

11. Dispositif pour engager une bande de matière (4) sur un tambour (5, 7), en particulier dans une machine de fabrication de papier, dans lequel le début de la bande de matière (4) à engager est guidé autour d'un cylindre (3) disposé avant le tambour (5, 7) et amené, avant l'engagement sur le tambour (5, 7), à une station de préparation comme par exemple un broyeur de casses,
**caractérisé en ce que**
une rampe de soufflage (8) est disposée transversalement par rapport au sens de défilement de la bande (VII) dans la région située entre le cylindre porteur (3) et le tambour (5) et en dessous de la ligne de contact (A) du tambour (5) à côté du cylindre porteur (3), qui est munie d'au moins une ouverture de sortie (10) pour l'air de soufflage, de moyens d'amenée d'air de soufflage à la rampe de soufflage (8) et de moyens de commande pour commander l'application d'air de soufflage.

12. Dispositif selon la revendication 11,
**caractérisé en ce que**
la rampe de soufflage (8) est mobile entre une position de soufflage, dans laquelle la rampe de soufflage (8) est rapprochée en particulier de la surface d'enveloppe du tambour (5, 7), et une position reculée.

13. Dispositif selon la revendication 12,
**caractérisé en ce que**
un dispositif de positionnement est prévu, grâce auquel la rampe de soufflage (8) peut être réglée à une distance prédéterminée par rapport au tambour (5, 7).

14. Dispositif selon la revendication 13,
**caractérisé en ce que**
le dispositif de positionnement comprend au moins un capteur de distance (11 ).

15. Dispositif selon la revendication 13 ou 14,
**caractérisé en ce que**
le dispositif de positionnement peut s'activer automatiquement dans le cas d'un arrachage de la bande.

16. Dispositif selon la revendication 15,
**caractérisé en ce que**
la rampe de soufflage (8) peut être déplacée à la distance prédéterminée par rapport au tambour (5, 7) par le dispositif de positionnement activé.

17. Dispositif selon la revendication 15 ou 16,
**caractérisé en ce que**
l'opération de soufflage peut être déclenchée avec une temporisation lorsque le dispositif de positionnement est activé.

18. Dispositif selon l'une des revendications 11 à 17,
**caractérisé en ce que**
la rampe de soufflage (8) s'étend sur toute la largeur de la bande de matière (4).

19. Dispositif selon l'une des revendications 11 à 18,
**caractérisé en ce que**
la rampe de soufflage (8) présente au moins une zone de soufflage commandable séparément.

20. Dispositif selon la revendication 19,
**caractérisé en ce que**
la rampe de soufflage (8) présente une zone de soufflage commandable séparément pour la pointe d'engagement de la bande de matière (4).
